# EUROPÄISCHE PATENTSCHRIFT

(11) **EP 1 139 027 B1**
(45) Veröffentlichungstag und Bekanntmachung des Hinweises auf die Patenterteilung: **16.06.2004**
(21) Anmeldenummer: 01102699.4
(22) Anmeldetag: 07.02.2001
(51) Int. Cl.: F24C 15/20, A47B 23/00

(54) **Dunstabzugshaube**
Extracting hood
Hotte d'évacuation

(30) Priorität: 31.03.2000 DE 10016295
(43) Veröffentlichungstag der Anmeldung: 04.10.2001
(73) Patentinhaber: BSH Bosch und Siemens Hausgeräte GmbH, 81739 München (DE)
(72) Erfinder: Laible, Karl-Friedrich, Dipl.-Ing., 89129 Langenau (DE)

(56) Entgegenhaltungen:
- FR-A- 2 506 632
- GB-A- 2 300 113
- PATENT ABSTRACTS OF JAPAN vol. 2000, no. 04, 31. August 2000 (2000-08-31) & JP 2000 004961 A (MATSUSHITA ELECTRIC IND CO LTD), 11. Januar 2000 (2000-01-11)

## Beschreibung

Die Erfindung betrifft eine Dunstabzugshaube gemäß dem Oberbegriff von Anspruch 1.

Demgemäß betrifft die Erfindung eine Dunstabzugshaube mit einem Gehäuse und mit einem aus dem Gehäuse nach vorne schubladenartig herausbewegbaren Flachschirm zur Vergrößerung des Ansaugbereiches auf der Haubenunterseite.

Eine Dunstabzugshaube dieser Art ist aus der DE 42 43 944 A1 bekannt.

Viele Küchen bieten zu wenig Ablageflächen, so dass beim Kochen und Backen ständig Platznot herrscht. Das Kochen mit Unterstützung eines Kochbuches vergrößert das Problem und stellt zusätzliche Anforderungen an die Sauberkeit des Ablageortes für das Kochbuch.

Durch die Erfindung soll die Aufgabe gelöst werden, auf einfache und preiswerte Weise, ohne dass Zusatzgeräte erforderlich sind, eine Ablagemöglichkeit für ein aufgeschlagenes Kochbuch zu schaffen, so dass es beim Kochen und Backen benutzt werden kann, ohne dass es verschmutzt.

Diese Aufgabe wird gemäß der Erfindung dadurch gelöst, dass auf der Oberseite des Flachschirmes, in ihrem aus dem Gehäuse heraus herausfahrbaren Bereich, mindestens eine Buchstütze vorgesehen ist zum Anstellen eines aufgeschlagenen Buches in Leseposition zum Lesen durch eine vor dem Flachschirm stehende Person.

Die Oberfläche eines aus dem Gehäuse der Dunstabzugshaube herausgezogenen Flachschirmes stellt eine bisher nicht genutzte Ablagefläche dar, welche sauber ist und eine ideale Höhe hat als Aufstellort für ein geöffnetes Kochbuch. Die Buchstütze kann eine klappbare Vorrichtung sein, durch welche das Buch lesegerecht positioniert werden kann.

Durch die Erfindung ergeben sich folgende Vorteile:
Auf einfache Weise eine Ablage eines Kochbuches in Augenhöhe von erwachsenen Personen;
ein sicherer Ablageplatz für das Kochbuch;
Gewinn einer zusätzlichen Ablagefläche auf dem Flachschirm.

Die Abstützung des Buches durch die Buchstütze kann am unteren Buchende auf der Buchvorderseite erfolgen oder möglichst weit oberhalb des unteren Buchendes auf der Buchrückseite.

Beispiele für mögliche Ausführungsformen sind:
Gemäß einer Ausführungsform kann die Buchstütze derart ausgebildet sein, dass sie bei jedem Herausbewegen und Hineinbewegen des Flachschirmes aus dem Gehäuse heraus bzw. in das Gehäuse hinein automatisch in Buchstützposition oder in eine zurückgesetzte Grundposition bewegt wird.
Gemäß anderer Ausführungsform kann die Buchstütze manuell aufstellbar sein in die Buchstützposition und beim Zurückschieben des Flachschirmes in das Gehäuse automatisch in die zurückgesetzte Grundposition bewegbar sein.
Gemäß einer weiteren Ausführungsform kann die Buchstütze manuell aufstellbar sein in die Buchstützposition und manuell in die Grundposition zurücksetzbar sein.
Gemäß einer nochmals anderen Ausführungsform kann die Möglichkeit ein Buch aufzustellen, fest in den Flachschirm integriert sein, z. B. durch eine Prägung.

Die Erfindung wird im folgenden mit Bezug auf die Zeichnungen anhand von bevorzugten Ausführungsformen als Beispiele beschrieben. In den Zeichnungen zeigen:
- Fig. 1: schematisch eine Seitenansicht, im Vertikalschnitt gesehen, einer Flachschirmdunstabzugshaube nach der Erfindung,
- Fig. 2: ein vergrößertes Detail von Fig. 1,
- Fig. 3: einen Querschnitt längs der Ebene III-III von Fig. 2,
- Fig. 4: eine Seitenansicht, im Vertikalschnitt gesehen, einer weiteren Ausführungsform nach der Erfindung,
- Fig. 5: eine nochmals weitere Ausführungsform nach der Erfindung,
- Fig. 6: eine Ausführungsform nach der Erfindung ähnlich Fig. 1, jedoch mit einer versenkt angeordneten Buchstütze.

Die technischen Details der in Fig. 1 schematisch gezeigten Dunstabzugshaube sind, mit Ausnahme der Buchstütze gemäß der Erfindung, aus der DE 42 43 944 A1 bekannt. Die Dunstabzugshaube enthält in einem Gehäuse 2 ein Sauggebläse 4 über einer Filteranordnung, die einen Fettfilter 6 und/oder einen Geruchsfilter 8 enthält. Ein Flachschirm 10 ist nach vorne aus dem Gehäuse 2 herausbewegbar und wieder hineinbewegbar, um im herausbewegten, in Fig. 1 gezeigten Zustand den Ansaugbereich 12 auf der Haubenunterseite 14 zu vergrößern. Der Flachschirm 10 enthält vorzugsweise ebenfalls einen Fettfilter 16.

Der Flachschirm 10 kann manuell herausziehbar und zurückschiebbar oder motorisch betätigbar sein oder durch Federkraft nach vorne ausfahrbar und manuell zurückschiebbar sein, oder in anderer Weise ausgebildet sein. Auf der Oberseite 18 des Flachschirmes 10 ist in ihrem aus dem Gehäuse 2 herausfahrbaren Bereich mindestens eine Buchstütze 20 vorgesehen zum Aufstellen eines aufgeschlagenen Buches 22 in Leseposition zum Lesen durch eine vor dem Flachschirm 10 stehende Person.

Fig. 2 ist eine vergrößerte Einzelheit von Fig. 1 und zeigt, dass die Buchstütze 20 bei dieser Ausführungsform um eine horizontale, in Haubenquerrichtung sich erstreckende Drehachse 24 drehbar angeordnet ist zum Schwenken zwischen einer in ausgezogenen Linien gezeigten, hochgeklappten Buchstützposition und einer in gestrichelten Linien gezeigten, heruntergeklappten Grundposition 20-2, in welche letzerer der Flachschirm 10 in das Gehäuse 2 zurückbewegbar ist. Bei aufgestellter Buchstütze würde sie ein Zurückbewegen des Flachschirmes 10 in das Gehäuse 2 verhindern, außer sie ist gemäß einer in Fig. 6 gezeigten Ausführungsform in einer Vertiefung auf der Oberseite 18 des Flachschirmes 10 angeordnet und in diese hineinklappbar bzw. zum Aufstellen eines Buches aus dieser herausklappbar.

Die Buchstütze kann entsprechend Fig. 2 nach vorne in die Grundposition 20-2 oder gemäß anderer Ausführungsform nach hinten in eine gestrichelt gezeigte Grundposition 20-3 bewegt werden.

Wie die Fig. 2 und 3 zeigen, ist die Drehachse 24 durch Vierkant-Lagerzapfen 30 gebildet, die durch Federbügel 26 auf der Oberseite 18 der Flachschirmhaube 10 positioniert und drehbar gelagert sind. Die Federbügel 26 drücken auf eine flache Oberfläche 28 der Vierkant-Lagerzapfen 30, so dass diese auf die Oberseite 18 des Flachschirmes 10 gedrückt und in Buchstützposition gehalten werden. Dadurch wird das Stützelement 32 von den Federbügeln 26, welche die flache Oberfläche 28 der Lagerzapfen oder Welle 30 belasten, in der in Fig. 2 gezeigten aufrechten Stellung oder, wenn das Stützelement 32 verdreht zu den Vierkant-Lagerzapfen 30 angeordnet ist, in einer definierten Schrägstellung gehalten. Beim Umlegen der Stütze 20 von der in Fig. 2 gezeigten Vertikalstellung (oder einer definierten Schrägstellung) in die horizontale Grundposition 20-2 (oder 20-3) entsteht ein Schnappeffekt durch die seitliche Kante der flachen Oberfläche 28 der Lagerzapfen 30, welche gegen die Unterseite des Federbügels 26 drückt. Die beiden Lagerzapfen 30 sind an den beiden seitlichen Enden eines Stützelements 32, z. B. einer Platte oder eines Bügels, vorgesehen, welcher in vertikal oder schräg hochstehender Buchstützposition das Buch 22 hält. Anstatt zwei Lagerzapfen 30 kann eine durchgehende Welle 30 vorgesehen sein.

Die Buchstütze 20 ist bei herausbewegtem Flachschirm 10 so weit von dem Gehäuse 2 nach vorne entfernt, dass das Buch 22 zwischen ihnen angeordnet werden kann und die Vorderseite des unteren Buchrandes an der Rückseite der Buchstütze 20 abstützbar ist, um ein Wegrutschen nach vorne zu vermeiden, während der obere Buchrand nach hinten geneigt am Gehäuse 2 anlehnt. Die Buchstütze 20 hat in der Buchstützposition nur eine so geringe Höhe, dass sie den Text des Buches 22 nicht verdeckt.

Bei der Ausführungsform nach Fig. 4 ist die Buchstütze 120 zum Stützen der Rückseite eines schräg nach hinten an sie angelehneten, aufgeschlagenen Buches 22 ausgebildet.

Gemäß Fig. 4 kann die Buchstütze 120 (ebenso wie die Buchstütze von Fig. 1 bis 3) in der Grundposition in einer Vertiefung 36 liegen, die in der Oberseite 18 des Flachschirmes 10 gebildet ist. Die Buchstütze 120 kann aus der Vertiefung manuell herausnehmbar und aufstellbar ausgebildet oder gemäß Fig. 4 am Flachschirm 10 um eine Drehachse 124 schwenkbar gelagert sein zum Schwenken in eine aufrechte Stützposition. Fig. 4 zeigt die Buchstütze 120 in durchgezogenen Linien in Stützposition und in gestrichelten Linien 120-4 in versenkter Grundposition. In Stützposition stützt sie sich mit einem Fußvorsprung 40 auf dem Boden 42 der Vertiefung 36 ab.

Bei der in Fig. 5 gezeigten Ausführungform ist die Buchstütze 220 durch den vorderen Wandbereich einer in der Oberseite 18 des Flachschirmes 10 gebildeten Vertiefung 44 gebildet, in welche das aufgeschlagene Buch 22 stellbar ist und dabei schräg nach hinten an das Gehäuse 2 anlehnbar ist.

Fig. 6 zeigt die Ausführungsform aus den Fig. 1, 2 und 3 wobei jedoch die Buchstütze 20 in einer Vertiefung 46 in der Oberseite 18 des Flachschirmes 10 untergebracht ist und aus dieser nach oben herausklappbar ist.

## Patentansprüche

1. Dunstabzughaube mit einem Gehäuse (2) und mit einem aus dem Gehäuse nach vorne schubladenartig herausbewegbaren Flachschirm (10) zur Vergrößerung des Ansaugbereiches auf der Haubenunterseite (14), **dadurch gekennzeichnet, dass** auf der Oberseite (18) des Flachschirms (10), in ihrem aus dem Gehäuse (2) herausfahrbaren Bereich, mindestens eine Buchstütze (20;120;220) vorgesehen ist zum Anstellen eines aufgeschlagenen Buches (22) in Leseposition zum Lesen durch eine vor dem Flachschirm stehende Person.

2. Dunstabzugshaube nach Anspruch 1, **dadurch gekennzeichnet, dass** die Buchstütze (20;120;220) auf dem Flachschirm (10) um eine horizontale, in Haubenquerrichtung sich erstreckende Drehachse (24;124) schwenkbar angeordnet ist zum Schwenken zwischen einer hochgeklappten Buchstützposition und einer heruntergeklappten Grundposition (20-2; 20-3; 120-4), in welch letzterer der Flachschirm (10) in das Gehäuse (2) zurückbewegbar ist.

3. Dunstabzugshaube nach Anspruch 1 oder 2, **dadurch gekennzeichnet, dass** die Buchstütze (20; 220) zum Stützen der Rückseite eines schräg nach hinten an sie angelehnten, aufgeschlagenen Buches (22) ausgebildet ist.

4. Dunstabzugshaube nach Anspruch 1 oder 2, **dadurch gekennzeichnet, dass** die Buchstütze (20; 220) bei herausbewegtem Flachschirm (10) so weit von dem Gehäuse (2) nach vorne entfernt ist, dass ein Buch (22) zwischen ihnen angeordnet werden kann und die Vorderseite des unteren Buchrandes an der Rückseite der Buchstütze (20; 220) abstützbar ist, um ein Wegrutschen zu vermeiden, und der obere Rand nach hinten geneigt am Gehäuse (2) anlehnbar ist, und dass die Buchstütze (20; 220) in der Buchstützposition nur eine so geringe Höhe hat, dass sie den Text des aufgeschlagenen Buches (22) nicht verdeckt.

5. Dunstabzugshaube nach Anspruch 4, **dadurch gekennzeichnet, dass** die Buchstütze (220) durch den vorderen Randbereich einer in der Oberseite (18) des Flachschirmes (10) gebildeten Vertiefung (44) gebildet ist, wobei die Vorderseite eines unteren Buchrandes an diesem vorderen Wandbereich und die Rückseite des oberen Buchrandes des schräg nach hinten geneigten Buches (22) an dem Gehäuse (2) abstützbar ist.

6. Dunstabzugshaube nach einem der Ansprüche 1 bis 4, **dadurch gekennzeichnet, dass** sie in einer Vertiefung (36; 46) des Flachschirmes (10) versenkbar angeordnet ist.

7. Dunstabzugshaube nach Anspruch 1, **dadurch gekennzeichnet, dass** die Buchstütze (220) durch eine Prägung (44) in der Oberseite (18) des Flachschirms (10) gebildet ist.

## Claims

1. Fume extractor hood with a housing (2) and with a flat screen (10) which is withdrawable from the housing forwardly in drawer-like manner for increasing the intake region at the hood underside (14), **characterised in that** at least one book support (20; 120; 220) for propping up an opened book (22) in reading position for reading by a person standing in front of the flat screen is provided on the upper side (18) of the flat screen (10) in its region movable out of the housing (2).

2. Fume extractor hood according to claim 1, **characterised in that** the book support (20; 120; 220) on the flat screen (10) is arranged to be pivotable about a horizontal axis of rotation (24; 124), which extends in hood transverse direction, for pivotation between a folded-up book support position and a folded-down basic position (20-2; 20-3; 120-4), in which latter position the flat screen (10) is movable back into the housing (2).

3. Fume extractor hood according to claim 1 or 2, **characterised in that** the book support (20; 220) is constructed for supporting the rear side of an opened book (22) leaned against it obliquely in rearward direction.

4. Fume extractor hood according to claim 1 or 2, **characterised in that** the book support (20; 220) is spaced so far forwardly from the housing (2) when the flat screen (10) is moved out that a book (22) can be arranged therebetween and the front side of the lower book edge can be supported at the rear side of the book support (20; 220) in order to avoid slipping away and the upper edge can be leaned against the housing (2) at an inclination in rearward direction and that the book support (20; 220) has only such a low height in the book support position that it does not cover the text of the opened book (22).

5. Fume extractor hood according to claim 4, **characterised in that** the book support (220) is formed by the forward edge region of a recess (44) formed in the upper side (18) of the flat screen (10), wherein the front side of a lower book edge can be supported at this front wall region and the rear side of the upper book edge of the book (22) inclined obliquely in rearward direction can be supported at the housing (2).

6. Fume extractor hood according to one of claims 1 to 4, **characterised in that** it is arranged to be lowerable into a recess (36; 46) of the flat screen (10).

7. Fume extractor hood according to claim 1, **characterised in that** the book support (220) is formed by a stamped portion (44) in the upper side (18) of the flat screen (10).

## Revendications

1. Hotte d'évacuation comprenant un boîtier (2) et un écran plat (10) extractible du boîtier vers l'avant comme un tiroir pour agrandir la zone d'aspiration du côté inférieur (14) de la hotte, **caractérisée en ce que** sur le côté supérieur (18) de l'écran plat (10), au moins un support pour livre (20 ; 120 ; 220) est prévu dans sa partie extractible du boîtier (2) pour poser un livre (22) ouvert en position de lecture pour la lecture par une personne se trouvant debout devant l'écran plat.

2. Hotte d'évacuation selon la revendication 1, **caractérisée en ce que** le support pour livre (20 ; 120 ; 220) est placé de manière pivotante sur l'écran plat (10) autour d'un axe de rotation (24, 124) horizontal, s'étendant en sens transversal par rapport à la hotte, pour pivoter entre une position de maintien de livre relevée vers le haut et une position de base (20-2, 20-3, 120-4) rabattue vers le bas, dans laquelle position rabattue vers le bas, l'écran plat (10) peut être ramené dans le boîtier (2).

3. Hotte d'évacuation selon la revendication 1 ou 2, **caractérisée en ce que** le support pour livre (20 ; 220) est exécuté pour soutenir le dos d'un livre (22) ouvert adossé contre lui de manière inclinée vers l'arrière.

4. Hotte d'évacuation selon la revendication 1 ou 2, **caractérisée en ce que** le support pour livre (20 ; 220), lorsque l'écran plat (10) est sorti, est éloigné du boîtier (2) vers l'avant assez loin pour qu'un livre (22) puisse être placé entre eux et que le côté avant du bord inférieur du livre puisse s'appuyer sur le dos du support pour livre (20 ; 220), afin d'éviter un glissement et que le bord supérieur puisse s'appuyer sur le boîtier (2) de manière inclinée vers l'arrière, et **en ce que** le support pour livre (20 ; 220), en position de maintien de livre, a une hauteur assez faible pour ne pas recouvrir le texte du livre (22) ouvert.

5. Hotte d'évacuation selon la revendication 4, **caractérisée en ce que** le support pour livre (220) est formé par la partie de bord avant d'un approfondissement (44) formé dans le côté supérieur (18) de l'écran plat (10), le côté avant d'un bord inférieur du livre pouvant s'appuyer sur cette partie avant en paroi et le dos du bord supérieur du livre (22) incliné vers l'arrière pouvant s'appuyer sur le boîtier (2).

6. Hotte d'évacuation selon l'une quelconque des revendications 1 à 4, **caractérisée en ce que** le support pour livre est placé de manière escamotable dans un approfondissement (36 ; 46) de l'écran plat (10).

7. Hotte d'évacuation selon la revendication 1, **caractérisée en ce que** le support pour livre (220) est formé par une empreinte (44) dans le côté supérieur (18) de l'écran plat (10).
